# EUROPÄISCHE PATENTSCHRIFT

(11) **EP 1 095 596 B1**
(45) Veröffentlichungstag und Bekanntmachung des Hinweises auf die Patenterteilung: **18.04.2007**
(21) Anmeldenummer: 00123685.0
(22) Anmeldetag: 30.10.2000
(51) Int. Cl.: A47C 27/00, A47C 27/08

(54) **Bauelementsystem und Bauelemente für Bettrahmen, insbesondere für Wasserbettrahmen**
Building element system and building elements for bed frames particularly for water bed frames
Système d'éléments de construction et d'éléments de construction pour cadres de lit, en particulier pour cadres de lits à eau

(30) Priorität: 28.10.1999 DE 19951890; 26.07.2000 DE 10036657
(43) Veröffentlichungstag der Anmeldung: 02.05.2001
(73) Patentinhaber: Hambrock, Ludger, 45289 Essen (DE)
(72) Erfinder: Hambrock, Ludger, 45289 Essen (DE)
(74) Vertreter: CBDL Patentanwälte

(56) Entgegenhaltungen:
- EP-A- 0 351 170
- AU-A- 1 664 283
- AU-A- 8 643 182
- DE-A- 2 113 371
- US-A- 4 057 862
- US-A- 4 107 799
- US-A- 4 187 565
- US-A- 4 193 151

## Beschreibung

Die Erfindung betrifft ein Bauelementsystem und Bauelemente für Bettrahmen, insbesondere Wasserbettrahmen. Insbesondere betrifft die Erfindung Rahmenprofile und Eckverbindungselemente, die sich insbesondere zum Bau der bei einem Wasserbett benötigten Rahmenteile einschließlich der Stützkonstruktion eignen.

Solche Bauelemente und Bauelementsysteme insbesondere für Wasserbetten sind in unterschiedlichster Form bekannt, z.B. aus der DE 195 42 135 A1, in welcher verschiedene Bauelemente zur Herstellung einer Rahmenkonstruktion für Wasserbetten gezeigt werden. Insbesondere zeigt diese Druckschrift massive untere Rahmenprofile zum Erstellen eines äußeren Bettrahmens, mittels welchem obere Rahmenprofile in Form elastischer Schaumstoffprofile eingefaßt werden, die eine bequeme Sitzkante bilden und die bis zu einer Bodenplatte reichen, die eine Auflagefläche für eine Wasserbettmatratze bildet und die von gewichtsverteilenden Stützelementen, allgemein als Gewichtsverteiler bezeichnet, getragen wird.

Dabei sollen die in der DE 195 42 135 A1 gezeigten Profile derart ausgebildet sein, daß im bestimmungsgemäßen Montagezustand des Bettrahmens einschließlich Matratze die Schaumstoffprofile von den unteren Rahmenprofilen sicher gehalten werden, ohne daß Befestigungsmittel zwischen den unteren Rahmenprofilen und den Schaumstoffprofilen vorgesehen werden müssen. Dies wird durch eine spezielle Form der unteren Rahmenprofile und der Schaumstoffprofile erreicht, die eine formschlüssige Verbindung der Profile ermöglicht.

Daneben sind z.B. aus der AU 16 642/83 Wasserbettumrandungen aus Schaumstoffrahmenprofilen (sog. Softside-Rahmen) bekannt, die in der Mitte horizontal geteilt sein können (sog. Split-Softside-Rahmen), um die Verwendung von Bettlaken in Standardgrößen auch bei Wasserbetten zu ermöglichen. Der untere Teil der Schaumstoffprofile kann mit Stoff, Leder, Lederimitat o.dgl. ummantelt werden, um eine Bettverkleidung nach Art eines festen Bettgestells zu simulieren.

Die bekannten Bauelementsysteme weisen in der Praxis eine Reihe von Problemen auf. Ein im Zuge der steigenden Rohölpreise besonders gravierendes Problem ist, daß bei allen bekannten Softside- und Split-Softside-Rahmen relativ viel Schaumstoff verwendet werden muß, um den gewünschten Polsterungseffekt zu erzielen, was nicht unwesentlich zu den Kosten eines Wasserbettrahmens beiträgt.

Ein weiteres großes Problem bei den bekannten Bauelementsystemen für Bettrahmen ist, daß die einmal gewählten farblichen Gestaltungen der sichtbaren Rahmenteile gar nicht oder nur mit großem Aufwand geändert werden können, so daß die Bettrahmen bei einem Wandel des Einrichtungsgeschmacks oder z.B. bei Umzug in eine Wohnung mit anderen Bodenbelägen nicht ohne weiteres farblich angepaßt werden können. Gleichzeitig müssen bei den bekannten Bauelementsystemen entweder händlerseitig eine große Vielzahl farblich unterschiedlicher Rahmenelemente vorgehalten werden, wenn dem Kunden keine unter Umständen langen Lieferzeiten zugemutet werden sollen, was für den Händler einen Liquiditätsverlust und erhöhte Kosten für die Lagerhaltung bedeutet, oder der Kunde muß in Kauf nehmen, daß sein Rahmen erst im Werk bestellt werden muß, was bekanntlich oft mit Lieferzeiten von mehreren Wochen oder Monaten verbunden ist.

Ein weiteres Problem ist die seitliche Sichtabdeckung von insbesondere bei Wasserbetten notwendigen, die Matratzen tragenden Bodenplatten, die z.B. bei dem in der oben genannten deutschen Offenlegungsschrift beschriebenen Bauelementsystem bis zur Außenseite der Bettumrandung reichen und eine unschöne Sichtkante bilden.

Bei Wasserbettrahmen besteht ferner das Problem, die notwendige Stützkonstruktion zu verkleiden. Die Stützkonstruktion besteht bislang aus einer Anzahl von Gewichtsverteilern in Form jeweils zweier x-förmig ineinandergesteckter kurzer Platten. Sie ist notwendig, um die Bodenplatte abstützen, die die im befüllten Zustand mehrere hundert Kilo schweren Matratzen trägt.

Damit die Platten x-förmig ineinandergesteckt werden können, müssen sie mit entsprechenden zueinander komplementären Ausnehmungen versehen sein, die üblicherweise etwa in der Mitte einer Längsseite eingebracht werden. Da das Einbringen dieser Ausnehmungen ein gewisses handwerkliches Geschick erfordert, wird die Ausnehmung werksseitig eingebracht, und die Platten werden zusammen mit den weiteren Teilen eines Bettrahmens verschickt, obwohl es sich bei den Platten in der Regel um handelsübliche, in jedem Baumarkt erhältlich Span- oder Tischlerplatten handelt. Die Kanten solcher Platten neigen jedoch beim Transport zum Ausbrechen, und die Transportkosten bewegen sich nicht selten in der Größenordnung des Materialwertes der Platten.

Zur Verkleidung der Stützkonstruktion dient ein unterer Rahmen, der hinter den die Matratze seitlich einfassenden Rahmen zurückspringt. Dieser untere Rahmen wird üblicherweise aus von im Eckbereich mittels Schraubenverbindungen mit Winkeln oder ähnlichen Zusatzelementen miteinander verbundenen farbigen Spanplatten o.dgl. gebildet, die meist stumpf gefugt oder auf Gehrung geschnitten werden. Das Montieren des unteren, keinen aktiven Belastungen ausgesetzten und lediglich eine Verblendung darstellenden Rahmens ist mit einem nicht unerheblichen Zeitaufwand verbunden.

Bei Wasserbetten besteht schließlich auch das Problem, eine zwischen der wasserdichten und damit nicht-atmungsaktiven Matratze und einem Bettlaken vorgesehene Bettauflage sicher in Position zu halten. Dazu sind bislang sogenannte Borders bekannt, die als rund um die Bettaußenseite laufender Textilstreifen bei Softside-Rahmen die Schaumstoffrahmenprofile seitlich und nach unten umgreifen und an denen zur Bettoberseite hin ein Reißverschluß vorgesehen ist, mittels welchem die Bettauflage an der Border befestigt werden kann. Border und Bettauflage werden üblicherweise aus demselben, häufig gesteppten und an eine dünne Decke erinnernden Material gefertigt. Die sichere Halterung der Border ist jedoch nicht in jedem Fall gewährleistet. Da sie von einem bestimmungsgemäß aufgezogenen Bettlaken seitlich abgedeckt wird, besteht ihre Funktion tatsächlich nur im Halten der Bettauflage.

Davon ausgehend liegt der Erfindung die Aufgabe zugrunde, ein Bauelementsystem und Bauelemente für Bettrahmen, insbesondere für Wasserbettrahmen anzugeben, mittels welcher die genannten Probleme gelöst werden können.

Zur Lösung der Aufgabe wird ein Bauelementsystem vorgeschlagen, daß zumindest formstabile untere Rahmenprofile und obere Rahmenprofile, die im bestimmungsgemäßen Montagezustand eine elastische Sitzkante bilden, umfaßt, wobei die unteren Rahmenprofile als Hohlkammer-Kunststoffrahmenprofile ausgebildet sind, an welchen die oberen Rahmenprofile unter Zwischenschaltung von Befestigungsmitteln derart befestigbar sind, daß der Rand eines Bettlakens zwischen die oberen und unteren Rahmenprofile gesteckt werden kann.

Ein solchermaßen ausgebildetes Bauelementsystem besitzt gegenüber den bekannten Systemen eine ganze Reihe von Vorteilen. So sind die unteren Rahmenprofile kostengünstig herstellbar, auf Grund ihres geringen Gewichts leicht zu transportieren und zudem wesentlich unempfindlicher gegenüber Transportbeschädigungen als z.B. massive Rahmenprofile aus Holz. In den Hohlkammer-Rahmenprofilen können elektrische Anschlußkabel z.B. für die Heizung einer Wasserbettmatratze oder Nachttischlampen verlegt werden. Auch können "Geheimfächer" können in diesen Profile problemlos vorgesehen werden.

Die Zwischenschaltung von Befestigungsmitteln zwischen die unteren und die oberen Rahmenprofile, wobei es sich bei den Befestigungsmitteln z.B. um ein doppelseitiges Klebeband, einen Klettverschluß, bei dem an einem Profil das Klettband und an dem anderen Profil ein Flauschband vorgesehen sind, aber auch um ein gesondertes Halteprofil handeln kann, ermöglichen es vorteilhaft, das obere Rahmenprofil, bei dem es sich im Regelfall um ein Schaumstoffprofil handeln wird, ohne Formschuß an dem unteren Rahmenprofil zu befestigen, so daß zum einen das obere Rahmenprofil, insbesondere ein Schaumstoffrahmenprofil einfacher zugeschnitten werden kann und daß zum anderen deutlich weniger Material, insbesondere Schaumstoff benötigt wird.

Bei einer bevorzugten Ausführungsform des Bauelementsystems wird das obere Rahmenprofil von einem vorzugsweise mit einem abwaschbaren Material ummantelten Schaumstoffprofil oder einer Luft- oder gasgefüllten Hülle gebildet. Ein mit vorzugsweise abwaschbar ummanteltes Schaumstoffprofil wirkt nicht nur sehr hochwertig, sondern ist auch äußerst robust und leicht zu reinigen. Zudem schützt die Ummantelung das Schaumstoffprofil vor Beschädigungen, insbesondere einem "Ausfransen" der Schnittkanten des Schaumstoffprofils. Wird die Ummantelung aus gasdichtem Material hergestellt, so kann problemlos vorgesehen werden, daß aus dem ummantelten Profil zu Transportzwecken Luft abgesaugt wird, so daß sich der Schaumstoff zusammenzieht und nur wenig Transportvolumen beansprucht. Da in den letzten Jahren die Kunststoffverarbeitung große Fortschritte gemacht hat, ist es alternativ auch möglich, auf den teuren Schaumstoff ganz zu verzichten und das obere Rahmenprofil durch eine mit Luft oder Gas befüllbare Hülle zu bilden, die zwar bei manchen Kunden zu Unrecht als weniger robust als ein Schaumstoffprofil gilt, die jedoch große Kostenvorteile mit sich bringt.

Zur Lösung der genannten Aufgabe wird ferner ein Rahmenprofil vorgeschlagen, das zur Aufnahme von Dekorplatten ausgebildet ist. Ein solches Rahmenprofil hat für den Kunden, aber auch für den Händler große Vorteile. So muß sich der Kunde bei einem Wechsel des Einrichtungsgeschmackes keinen neuen Bettrahmen kaufen, sondern braucht lediglich die Dekorplatten auszutauschen. Der Händler kann stets eine Anzahl von Rahmenprofilen und verschiedene Dekorplatten vorhalten, ohne dadurch seine Liquidität zu stark zu binden oder dafür einen großen Lagerraum zu benötigen. Der Kunde kann sich vor Ort die Originaldekorplatten ansehen, ein seinen Vorstellungen gewünschtes Modell auswählen und dieses sofort mitnehmen. Auch für den Hersteller ergeben sich Vorteile, da dieser die Rahmenprofile nicht mehr in unterschiedlichen Farben herstellen muß.

Die Dekorplatten können auf verschiedene Weisen an dem Rahmenprofil befestigt werden, z.B. mittels vorzugsweise rückstandsfrei wieder ablösbarer doppelseitiger Klebebänder. Bei einer bevorzugten Ausführungsform sind an dem Rahmenprofil Haltemittel insbesondere in Form langgestreckter Haltelippen zur austauschbaren Halterung der Dekorplatten vorgesehen. Sind die Haltemittel direkt an dem Rahmenprofil angeformt, so hat dies den Vorteil, daß keine gesonderten Bauteile wie z.B. Schrauben und Abdeckkappen etc. vorgehalten werden müssen. Langgestreckte Haltelippen haben zudem den Vorteil, daß sie die teilweise scharfen und zudem zu Beschädigungen neigenden Kanten der Dekorplatten einfassen und verdecken. Bei den Dekorplatten kann es sich z.B. um Resopalplatten, Aluminiumprofile und dergleichen handeln.

Zur Lösung der genannten Aufgabe wird ferner ein Rahmenprofil, das mit anderen Rahmenprofilen zu einer Bettumrandung verbindbar und das einen im bestimmungsgemäßen Montagezustand eine Bodenplatte zur Rahmenaußenseite hin zumindest partiell verdeckenden Abschnitt aufweist. Dies hat den Vorteil, daß als Bodenplatten, wie sie insbesondere bei Wasserbetten notwendig sind, einfache Tischler- oder Spanplatten verwendet werden können, ohne daß die normalerweise sichtbare Außenkante der Rahmenprofile in aufwendiger Weise verkleidet werden müßte. Die erfindungsgemäßen Rahmenprofile können direkt auf der Bodenplatte aufgesetzt und mit dieser z.B. verschraubt werden und verdecken dann automatisch die normalerweise sichtbare Außenkante der Bodenplatte.

Da bei Wasserbetten die Matratze einem auf einer verhältnismäßig kleinen Fläche verteilten Druck wie er z.B. von einer sitzenden Person ausgeübt wird stark nachgibt, ist es meist gewünscht, daß die Bettumrandung eines Wasserbetts eine elastische Sitzkante bildet. Diese wird üblicherweise mit Schaumstoffprofilen oder erfindungsgemäß auch mit luft- oder gasgefüllten Profilen gebildet. Bei einer vorteilhaften Ausführungsform eines erfindungsgemäßen Rahmenprofils ist das Rahmenprofil zumindest im Bereich seines im bestimmungsgemäßen Montagezustand die Oberkante der Bettumrandung bildenden Abschnitts elastisch ausgebildet.

Bei einer bevorzugten Ausführungsform eines Rahmenprofils, insbesondere eines oberen Rahmenprofils für ein Bauelementsystem weist das Rahmenprofil Mittel zur Halterung einer Border oder einer Bettauflage auf, so daß vorteilhaft eine sichere Halterung von Border bzw. Bettauflage gewährleistet ist. Sind die Mittel zur Halterung der Bettauflage an einem oberen Rahmenprofil vorgesehen, so kann vorteilhaft auf eine Border komplett verzichtet werden. Die Mittel zur Halterung können z.B. in Form eines in dem Rahmenprofil gebildeten Kanals vorgesehen sein, in welchen Ausziehkonterelemente z.B. in Form eines Rohres zusammen mit einer Border einführbar sind. Es können aber auch Klett- und insbesondere Reißverschlüsse vorgesehen sein.

Zur Abdeckung der Stoßkante zweier auf Gehrung geschnittener Rahmenprofile kann das Bauelementsystem Eckverbindungselemente umfassen, die im Bereich der Stoßkanten zweier Rahmenprofile auf oder zwischen die Profile gesetzt und dort z.B. mittels entsprechender Rastvorsprünge in Position gehalten werden können.

Zur Bildung des unteren, die Stützkonstruktion verdeckenden Rahmens, insbesondere aber auch zur Bildung der Gewichtsverteiler kann das Bauelementsystem Eckverbindungselemente für Spanplatten, Hohlkammerprofile u.dgl. umfassen, die jeweils zwei Aufnahmen zum Einschieben jeweils eines Endabschnitts einer Spanplatte, eines Hohlkammerprofiles u.dgl. derart aufweisen, daß die eingeschobenen Spanplatten, Hohlkammerprofile u.dgl. im rechten Winkel zueinander gehalten werden. Aus vier solchen Elementen und vier langgestreckten Profilen kann ein Rahmen oder ein Gewichtsverteiler in besonders schneller und einfacher Weise aufgebaut werden. Als Gewichtsverteiler können nun einfache, rechtwinklig zugeschnittene Spanplatten verwendet werden, wie sie in jedem Baumarkt erhält sind - das Einbringen von zueinander komplementären Aussparungen in die für die Gewichtsverteiler benötigten Platten entfällt. Der Kunde oder ein Händler bzw. eine Montagefirma können nun vor Ort und damit in besonders kostengünstiger Weise entsprechende Platten erwerben.

In vorteilhafter Weiterbildung können diese Eckverbindungselemente zur Aufnahme und/oder Halterung wenigstens einer Dekorplatte ausgebildet sein, also z.B. über angeformte Haltelippen verfügen oder die Befestigung von Dekorplatten entlang der von den Eckverbindern gehaltenen Platten erlauben, so daß ein die Stützkonstruktion einfassender Rahmen optisch ansprechend gestaltet und auch an einen eventuell ebenfalls mit Dekorplatten versehenen, die Matratze einfassenden Bettrahmen angepaßt werden kann.

Weitere Einzelheiten und Vorteile der Erfindung ergeben sich aus der nachfolgenden rein beispielhaften und nicht beschränkenden Beschreibung einiger Ausführungsbeispiele in Verbindung mit der Zeichnung, in welcher
- Fig. 1: eine Explosionszeichnung einer erfindungsgemäß aufgebauten Bettrahmenseite mit einem ersten Ausführungsbeispiel eines unteren Rahmenprofils, einer Bodenplatte und einem Schaumstoffrahmenprofil zeigt,
- Fig. 2: einen Schnitt durch eine Seite eines mittels eines zweiten Ausführungsbeispiels eines erfindungsgemäßen unteren Rahmenprofils und weiterer Elemente des Bauelementsystems gebildeten Bettrahmens zeigt,
- Fig. 3, 4, 5: Schnitte durch verschiedene Ausführungsformen erfindungsgemäß ausgestalteter Rahmenprofile zeigen,
- Fig. 6: ein an einer Bodenplatte befestigtes Rahmenprofil mit elastischer Oberkante zeigt,
- Fig. 7: eine Draufsicht auf die Endabschnitte zweier langgestreckter, Hohlkammerprofile ist, die mittels eines erfindungsgemäßen Eckverbindungselementes miteinander verbunden sind,
- Fig. 8: eine Seitenansicht eines erfindungsgemäßen Eckverbindungselement zum Abdecken der Stoßkante zweier auf Gehrung geschnittener Rahmenprofile wie dem in Fig. 1 gezeigten ist und
- Fig. 9: das Eckverbindungselement gemäß Fig. 8 in Draufsicht zeigt.

Die Figuren der Zeichnung sind rein schematisch und nicht maßstäblich. Einige Abmessungen und Größenverhältnisse sind zum einfacheren Verständnis der Figuren stark übertrieben.

In der Fig. 1 sind in Form einer Explosionszeichnung verschiedene Teile einer erfindungsgemäß aufgebauten Bettrahmenseite gezeigt, nämlich ein erstes Ausführungsbeispiel eines unteren Rahmenprofils 10 und eines oberes Rahmenprofils 12 sowie eine Dekorplatte 14 für das untere Rahmenprofil 10.

Das untere, als Hohlkammerprofil ausgebildete Rahmenprofil 10 ist z.B. mittels einer Anzahl von Befestigungsschrauben 16 an einer Bodenplatte 18 befestigbar, wobei ein Abschnitt 20 des Rahmenprofils 10 so geformt ist, daß im bestimmungsgemäßen Montagezustand die Außenkante der Bodenplatte 18 verdeckt wird und für eine vor dem fertigen Bettrahmen stehende Person nicht mehr sichtbar ist.

Das obere Rahmenprofil 12 wird bei diesem Ausführungsbeispiel von einem mit einer Ummantelung 22 aus geeignetem Material, z.B. Kunstleder, versehenen Schaumstoffprofil 24 gebildet. Ein Endabschnitt 26 der Ummantelung 22 ist so ausgebildet, daß er im bestimmungsgemäßen Montagezustand als Befestigungsschraubenabdeckung zur Sichtabdeckung der Befestigungsschraube 16 dienen kann. Dabei sei an dieser Stelle betont, daß anstelle eines Schaumstoffprofils auch eine im bestimmungsgemäßen Montagezustand mit Luft oder Gas befüllte und Hülle verwendet werden kann, um den gewünschten "Softside-Effekt" zu erzielen.

Oberes und unteres Rahmenprofil können mittels eines doppelseitigen Klebebandes oder, wie angedeutet, mitte eines aus Flauschband 28 und Klettband 30 bestehenden Klettverschlusses derart aneinander befestigt werden, daß zwischen oberem und unterem Rahmenprofil ein von der Rahmenaußenseite her zugänglicher Bereich bestehen bleibt, in dem oberes und unteres Rahmenprofil nur aufeinanderliegen, so daß ein Bettlaken zwischen oberes und unteres Rahmenprofil gesteckt werden kann. Ein solches Bettlaken verdeckt dann das obere Rahmenprofil 12, während das untere Rahmenprofil 14sichtbar bleibt. Um dieses untere Rahmenprofil 10 leicht an unterschiedliche Einrichtungsumgebungen anpassen zu können, ist es zur Aufnahme einer Dekorplatte 14 ausgebildet.

Zur Halterung der Dekorplatte sind bei diesem Ausführungsbeispiel an dem unteren Rahmenprofil 10 zwei hinterschnittene, entlang des Rahmenprofils verlaufende Haltelippen 32 und 34 angeformt, die zwei Längskanten der Dekorplatte 14 einfassen und einerseits eine sichere Halterung der Dekorplatte gewährleisten, andererseits aber den leichten Austausch einer Dekorplatten gegen eine andere Dekorplatte erlauben.

Das obere Rahmenprofil 12 weist im oberen Bereich seiner Rahmenaußenseite Befestigungsmittel, und zwar in Form einer an die Ummantelung 22 angenähten oder angeschweißten Reißverschlußhälfte 36, zum Befestigen einer zwischen Matratze und Bettlaken vorgesehenen, hier nicht weiter gezeigten Bettauflage auf. Auf eine Border kann bei diesem Ausführungsbeispiel vorteilhaft verzichtet werden.

In der Fig. 2 ist ein Teilschnitt durch eine Seite eines mittels verschiedener Elemente des Bauelementssystems gebildeten Wasserbettrahmens, jedoch ohne Stützkonstruktion und unteren Rahmen gezeigt, wobei an einem unteren hohlen Rahmenprofil 40 zwei Befestigungslippen 42 und 44 zur Halterung einer austauschbaren Dekorplatte 46, die z.B. aus Aluminium oder Resopal hergestellt sein kann, vorgesehen sind.

Die nicht gezeigte Matratze ruht auf einer Anzahl von Hohlkammerbodenplatten 48, von denen hier nur eine gezeigt ist und die jeweils über einen Aufnahmeabschnitt 50 und einen Einsteckabschnitt 52 verfügen, in welchen Rastelemente vorgesehen sind, so daß die Platten 48 in besonders einfacher Weise zur Bildung einer großen Bodenplatte miteinander verbunden werden können.

Das untere Rahmenprofil 40 wird über eine Befestigungsschraube 54 mit der Bodenplatte 48 verschraubt. Damit die Innenseite des Rahmens, in den in der Regel eine Sicherheitsfolie eingelegt werden wird, eine möglichst glatte und "saubere" Oberfläche aufweist, ist eine Befestigungsschraubenabdeckung 56 vorgesehen, die bei diesem Ausführungsbeispiel zwischen dem unteren Rahmenprofil 40 und einem daran über eine Rastverbindung befestigten Halteprofil 58 gehaltert ist.

In dem Halteprofil 58 ist ein Kanal 60 gebildet, der zur Aufnahme eines Ausziehkonterelementes z.B. in Form eines Rohres 62 dient. Zwischen Halteprofil 58 und unterem Rahmenprofil 40 ist ein Aufnahmespalt 64 gebildet, in den eine hier nicht gezeigte Border und ein Bettlaken einführbar sind. Die Border, die - anders als das Bettlaken - nicht oder nur sehr selten entfernt werden muß, weist einen zur Bildung einer schlaufenartigen Aufnahme für das Rohr 62 umgenähten Abschnitt auf, der in den Kanal 60 eingeführt wird, worauf das bei diesem Ausführungsbeispiel als Ausziehkonterelement dienende Rohr in den Kanal geschoben und so die Border gegen Herausziehen gesichert wird.

An dem Halteprofil 58 ist z.B. durch Kleben ein oberes Rahmenprofil in Form eines Schaumstoffprofils 66 befestigt, so daß der fertige Rahmen eine bequeme Sitzkante aufweist. Im fertigen Montagezustand des Wasserbettes drückt die Matratze gegen Halteprofil 58 und Schaumstoffprofil 66 und verhindert so vorteilhaft, daß der Spalt 64 z.B. beim Hinlegen einer Person auf das Wasserbett aufspringt und ein in den Spalt geschobenes Bettlaken herausrutschen kann.

Das untere Rahmenprofil 40 weist zum Boden hin einen Abschnitt 68 auf, der so geformt ist, daß er die Sicht auf Bodenplatte 48 zumindest aus der üblichen Perspektive, also vor dem Wasserbett stehend, verdeckt.

Im Inneren des unteren Rahmenprofils 40 können hier nicht weiter gezeigte Kabel o.dgl. verlaufen. Auch ist es durch entsprechende Ausbildung der Lippen 42 und 44 und der Dekorplatte 46 möglich, Fächer im Inneren des Rahmenprofils zu bilden, wobei dann z.B. zwei übereinanderschiebbare Dekorplatten vorgesehen werden können, die wie Schiebetüren wirken und das oder die Fächer freigeben bzw. verschließen.

In den Figuren 3, 4 und 5 sind Schnitte durch verschiedene Ausführungsformen erfindungsgemäß ausgestalteter unterer Rahmenprofile 70, 80 und 90 gezeigt, die mittels Befestigungsschrauben 28 an den Bodenplatten 18 befestigbar sind und die jeweils Befestigungslippen zur Halterung von Dekorplatten 16 aufweisen.

Die in den Figuren 3 und 4 gezeigten unteren Rahmenprofile 70 und 80 zeichnen sich dadurch aus, daß sie aufgrund ihres im wesentlichen V- bzw. U-förmigen Querschnitts zu Transportzwecken ineinander stapelbar sind, während das Rahmenprofil 90 gemäß Figur 5 mit seinen inneren Verstrebungen 92, von denen aus Gründen der Übersichtlichkeit nur einige mit Bezugszeichen versehen wurden, besonders stabil ist.

Am unteren Rahmenprofil 70 gemäß Fig. 3 ist ein Halteprofil 58' einrastbar, das im wesentlichen dem Halteprofil 58 gemäß Fig. 2 entspricht und an welchem wiederum ein Schaumstoffprofil 66 befestigt ist.

An den unteren Rahmenprofilen 80 und 90 der Figuren 4 und 5 sind anstelle von Schaumstoffprofilen obere Rahmenprofile 84 bzw. 94 befestigt, wobei durch entsprechende Materialwahl auch diese Rahmenprofile so ausgebildet werden können, daß sich eine elastische Sitzkante ergibt.

Bei allen drei Ausführungsbeispielen gemäß der Figuren 3, 4 und 5 sind das Schaumstoffprofil 66 bzw. oberen Rahmenprofile 84 und 94 relativ zu den unteren Rahmenprofilen 70, 80 und 90 partiell derart auf die Matratze zu beweglich, daß Border und/oder Bettlaken bequem in einen nicht weiter gezeigten jeweils zwischen den Profilen gebildeten Spalt eingeführt werden können, wobei die Matratze einer ungewollten Öffnung des Spalt entgegenwirkt.

Während bei den bislang beschriebenen Ausführungsbeispielen die elastische Oberkante stets mittels eines gesonderten Rahmenprofils zur Verfügung gestellt wurde, ist in Fig. 6 ein Beispiel eines in seiner Gesamtheit mit 100 bezeichneten Rahmenprofils mit elastischer Oberkante gezeigt. Das Rahmenprofil 100 weist zwei nach Art von Hinterschneidungen gebildete Aufnahmen 102 und 104 auf, die wie die oben bereits beschriebenen Befestigungslippen wirken und entsprechende Dekorplatten haltern können.

Zur Verbindung des Rahmenprofils 100 mit einer Bodenplatte 18' sind zwei Abschnitte 106 und 108 an dem Rahmenprofil 100 angeformt, die eine Aufnahme für die Bodenplatte 18' bilden und durch die bei Bedarf eine hier nicht weiter gezeigte Befestigungsschraube geführt werden kann.

In der Figur 6 ist ferner ein aus einer Anzahl von Hohlkammerprofilen 110 bestehender unter Rahmen angedeutet, der einerseits selbst die Bodenplatten 18' stützt und andererseits dazu dient, die in der Regel aus mehreren Gewichtsverteilern bestehende Stützkonstruktion zur Stützung der Bodenplatte bei Wasserbetten nach außen hin abzuschließen. Die Hohlkammerprofile sind gegenüber Holz stabiler, feuchtigkeitsunempfindlicher und leichter und lassen sich problemlos in den verschiedensten Farbe herstellen.

Die Fig. 7 zeigt, wie zwei nur teilweise gezeigte Rahmenteile, hier in Form von Hohlkammerprofilen 110 eines unteren Rahmens miteinander verbunden werden können, wozu ein Eckverbindungselement 120 vorgesehen ist, in dem zwei Aufnahmen für jeweils einen Endabschnitt eines Hohlkammerprofils 110 ausgebildet sind. Von der Rahmeninnenseite her können die Hohlkammerprofile 110 in den Aufnahmen mit Befestigungsschrauben 122 fixiert werden.

Das Eckverbindungselement 120 ist sowohl zur Halterung einer das Eckverbindungselement selbst verkleidenden Dekorplatte 124, als auch zur Halterung einer bei Bedarf vor ein Profil 110 gesetzten Dekorplatte 126 ausgebildet.

Eckverbindungselemente 120 der gezeigten Art können auch zum Aufbau der Gewichtsverteiler für die Stützkonstruktion verwendet werden, wobei dann eine Dekorplatte nicht notwendig ist und die Eckverbindungselemente auch keine entsprechende Aufnahme für eine Dekorplatte besitzen müssen. Während die Gewichtsverteiler bislang durch Zusammenstecken zweier in der Mitte mit zueinander komplementären Aussparungen versehener Platten über Kreuz gebildet werden, was den Nachteil hat, daß Aussparungen in aufwendiger Weise in die Platten gesägt werden müssen, können Gewichtsverteiler nun aus vier einfachen Brettern oder Platten gebildet werden, die im Eckbereich in 90°-Winkeln von den Eckverbindern zusammengehalten werden. Dies hat den großen Vorteil, daß entsprechende Bretter oder Platten vor Ort zum Beispiel im Baumarkt beschafft werden können und nicht vom Hersteller geliefert werden müssen.

In den Fig. 8 und 9 ist ein erfindungsgemäßes, in seiner Gesamtheit mit 140 bezeichnetes Eckverbindungselement zum Abdecken der Stoßkante zweier auf Gehrung geschnittener Rahmenprofile wie dem in Fig. 5 gezeigten Rahmenprofil dargestellt, und zwar einmal in Seitenansicht (Fig. 9) und in einmal in Draufsicht (Fig. 8).

Das Eckverbindungselement 140 besteht aus einem zwischen zwei auf Gehrung geschnittene Rahmenprofile eingreifenden Abschnitt 142 und einem die Endabschnitte der Rahmenprofile nach außen und teilweise auch nach oben abdeckenden Abschnitt 144. Auf der Oberseite des Abschnitts 144 ist eine Vertiefung 146 vorgesehen, die die an der Oberseite der unteren Rahmenprofile 10 gemäß Fig. 1 vorgesehene rinnenartige Vertiefung fortsetzt und zur Aufnahme eines Klett- oder Klebebandes dient. Am Ende des zwischen die Rahmenprofile greifenden Abschnitts 142 sind zwei Rastvorsprünge 148 vorgesehen, die im bestimmungsgemäßen Montagezustand für den sicheren Halt des Eckverbindungselementes 140 auf den Rahmenprofilen sorgen.

## Patentansprüche

1. Bauelementsystem für Bettrahmen, insbesondere Wasserbettrahmen umfassend formstabile untere Rahmenprofile (10; 40; 70; 80; 90) und obere Rahmenprofile (12; 66; 84; 94), die Im bestimmungsgemäßen Montagezustand eine elastische Sitzkante bilden,
**dadurch gekennzeichnet,**
- **daß** die unteren Rahmenprofile als Hohlkammer-Kunststoffrahmenprofile ausgebildet sind, an welchen die oberen Rahmenprofile
- unter Zwischenschaltung von Befestigungsmitteln (28, 30; 58; 58') derart befestigbar sind,
- **daß** der Rand eines Bettlakens zwischen die oberen und unteren Rahmenprofile gesteckt werden kann.

2. Bauelementsystem nach Anspruch 1, **dadurch gekennzeichnet, daß** das obere Rahmenprofil ein vorzugsweise mit einem abwaschbaren Material ummanteltes Schaumstoffprofil (12) oder eine luft- oder gasgefüllte Hülle ist.

3. Bauelementsystem nach Anspruch 1 oder 2, **dadurch gekennzeichnet, daß** es Eckverbindungselemente (140) zur Abdeckung der Stoßkante zweier auf Gehrung geschnittener unterer Rahmenprofile (10; 40; 70; 80; 90) umfaßt.

4. Bauelementsystem nach einem der Ansprüche 1 bis 3, **dadurch gekennzeichnet, daß** es Eckverbindungselemente (120) für Spanplatten, Hohlkammerprofile (110) u.dgl. umfaßt, wobei diese Eckverbindungselemente (120) jeweils zwei Aufnahmen zum Einschieben jeweils eines Endabschnitts einer Spanplatte, eines Hohlkammerprofiles u.dgl. derart aufweisen, daß die eingeschobenen Spanplatten, Hohlkammerprofile u.dgl. im rechten Winkel zueinander gehalten werden.

5. Bauelementsystem nach Anspruch 4, **dadurch gekennzeichnet, daß** die zum rechtwinkligen Halten zweier Spanplatten, Hohlkammerprofile u.dgl. ausgebildeten Eckverbindungselemente (120) zur Aufnahme und/oder Halterung jeweils wenigstens einer Dekorplatte (124; 126) ausgebildet sind.

6. Bauelementsystem nach einem der Ansprüche 1 bis 5, **dadurch gekennzeichnet, daß** das untere Rahmenprofil (10; 40; 70; 80) zur Aufnahme von Dekorplatten (14; 46) ausgebildet ist.

7. Bauelementsystem nach Anspruch 6, **dadurch gekennzeichnet, daß** an dem unteren Rahmenprofil Haltemittel (102, 104), insbesondere in Form langgestreckter Haltelippen (32, 34; 42, 44) zur austauschbaren Halterung von Dekorplatten (14; 46) vorgesehen sind.

8. Bauelementsystem, nach einem der Ansprüche 1 bis 5, **dadurch gekennzeichnet, daß** das untere Rahmenprofil einen im bestimmungsgemäßen Montagezustand eine Bodenplatte (18; 48) zur Rahmenaußenseite hin zumindest partiell verdeckenden Abschnitt (20; 68) aufweist.

9. Bauelementsystem nach einem der Ansprüche 1 bis 5, **dadurch gekennzeichnet, daß** die unteren Rahmenprofile an den oberen Rahmenprofilen unter Zwischenschaltung von Befestigungsmitteln (28, 30; 58; 58') derart befestigbar sind, daß der Rand eines Bettlakens zwischen die oberen und unteren Rahmenprofile gesteckt werden kann, wobei das obere Rahmenprofil (12; 58) Mittel (36; 60) zur Halterung einer Border oder einer Bettauflage aufweist.

## Claims

1. Structural element system for bed frames, specifically frames of waterbeds, comprising dimensionally stable lower frame profiles (10; 40; 70; 80; 90) and upper frame profiles (12; 66; 84; 94) which, when in an intended assembled condition, define an elastic edge to sit on,
**characterized in**
- **that** the lower frame profiles are formed as hallow-chamber plastic frame profiles to which the upper frame profiles
- are adapted to be attached while interposing fastening means (28, 30; 58; 58') such
**that** the fringe of a bed sheet may be placed In between the upper and lower frame profiles.

2. Structural element system according to claim 1, **characterized in that** the upper frame profile is a foamed-plastic profile (12) preferably jacketed by a washable material or is an air-filled or gas-filled envelope.

3. Structural element system according to claim 1 or 2, **characterized in that** it comprises corner-joining elements (140) to cover the abutting edge of two mitrecut lower frame profiles (10; 40; 70; 80; 90).

4. Structural element system according to any one of claims 1 to 3, **characterized In that** it comprises corner-joining elements (120) for chip boards, hollow-chamber profiles (110) and the like, wherein those corner-joining elements (120) have two seats each for inserting an end portion each of a chip board, a hollow-chamber profile and the like such as to retain the Inserted chip boards, hollow-chamber profiles and the like at right angles to each other.

5. Structural element system according to claim 4, **characterized in that** the corner-joining elements (120) designed to retain two chip boards, hollow-chamber profiles and the like at right angles are designed to receive and/or support at least one overlay panel (124; 126) each.

6. Structural element system according to any one of claims 1 to 5, **characterized in that** the lower frame profile (10; 40; 70; 80; 90) is designed to receive overlay panels (14; 46).

7. Structural element system according to claim 6, **characterized in that** the lower frame profile has provided thereon holding means (102, 104), particularly in the form of elongated holding lips (32, 34; 42, 44) to exchangeably support overlay panels (14; 46).

8. Structural element system according to any one of claims 1 to 5, **characterized in that** the lower frame profile has a portion (20; 66) which, when in an intended assembled condition, conceals a bottom slab (18; 48) at least partially towards the frame outside.

9. Structural element system according to any one of claims 1 to 5, **characterized in that** the lower frame profiles are adapted to be attached to the upper frame profiles while Interposing fastening means (28, 30; 58; 58') such that the fringe of a bed sheet may be placed in between the upper and lower frame profiles, wherein the upper frame profile (12; 58) has means (36; 60) to support a border or a bed overlay.

## Revendications

1. Système d'éléments de construction pour des cadres de lit, en particulier pour des cadres de lit à eau, comprenant des profilés de cadre Inférieurs (10; 40 ; 70 ; 80; 90) et supérieurs (12 ; 66 ; 84 ; 94) Indéformables qui, lorsqu'ils sont montés conformément aux prescriptions, forment un bord élastique pour s'asseoir,
**caractérisé par le fait**
- **que** les profilés Inférieurs de cadre sont réalisés comme profilés de cadre en matière plastique à chambres creuses sur lesquels,
- en intercalant des moyens de fixation (28 , 30 ; 58 ; 58'), les profilés supérieurs de cadre peuvent être fixés de telle manière
- **que** le bord d'un drap de lit puisse être Introduit entre les profilés de cadre supérieurs et inférieurs.

2. Système d'éléments de construction selon la revendication 1, **caractérisé par le fait que** le profilé supérieur de cadre est un profilé en mousse (12) qui, de préférence, est recouvert d'une matière lavable, ou une enveloppe remplie d'air ou de gaz.

3. Système d'éléments de construction selon la revendication 1 ou 2, **caractérisé par le fait qu'**il comprend des éléments de jonction d'angle (140) destinés à recouvrir le bord biseauté de deux profilés inférieurs de cadre (10 ; 40 ; 70 ; 80 ; 90) coupés en onglet.

4. Système d'éléments de construction selon l'une des revendications 1 à 3, **caractérisé par le fait qu'**il comprend des éléments de jonction d'angle (120) pour des panneaux de particules, profilés à chambres creuses (110) et semblable, ces éléments de jonction d'angle (120) présentant chacun deux logements pour y introduire respectivement une section terminale d'un panneau de particules, d'un profilé à chambres creuses et semblable de telle manière que les panneaux de particules, les profilés à chambres creuses et semblable introduits soient tenus à angle droit les uns par rapport aux autres.

5. Système d'éléments de construction selon la revendication 4, **caractérisé par le fait que** les éléments de jonction d'angle (120) conçus pour maintenir à angle droit deux panneaux de particules, profilés à chambres creuses et semblable sont réalisés pour recevoir et/ou retenir respectivement au moins une plaque décorative (124 ; 126).

6. Système d'éléments de construction selon l'une des revendications 1 à 5, **caractérisé par le fait que** le profilé inférieur de cadre (10 ; 40 ; 70 ; 80) est réalisé pour recevoir des plaques décoratives (14 ; 46).

7. Système d'éléments de construction selon la revendication 6, **caractérisé par le fait que** le profilé inférieur de cadre est équipé de moyens de retenue (102,104), en particulier sous forme de lèvres allongées de retenue (32, 34 ; 42, 44) destinées à retenir d'une manière échangeable des plaques décoratives (14 ; 46).

8. Système d'éléments de construction selon l'une des revendications 1 à 5, **caractérisé par le fait que** le profilé inférieur de cadre présente une section (20 ; 66) qui, en état de montage conforme aux prescriptions, masque au moins partiellement une plaque de base (18 ; 48) vers le côté extérieur du cadre.

9. Système d'éléments de construction selon l'une des revendications 1 à 5, **caractérisé par le fait que** les profilés inférieurs de cadre peuvent être fixés, en intercalant des moyens de fixation (28, 30 ; 58 ; 58'), sur les profilés supérieurs de cadre de telle manière que le bord d'un drap de lit puisse être introduit entre les profilés de cadre supérieurs et inférieurs, le profilé supérieur de cadre (12 ; 58) présentant des moyens (36 ; 60) destinés à retenir une bordure ou une housse de lit.
